# EUROPÄISCHE PATENTSCHRIFT

(11) **EP 0 778 354 B1**
(45) Veröffentlichungstag und Bekanntmachung des Hinweises auf die Patenterteilung: **04.04.2001**
(21) Anmeldenummer: 96119651.6
(22) Anmeldetag: 06.12.1996
(51) Int. Cl.: C21D 1/76, C21D 1/74

(54) **Verfahren zur Schutzgasversorgung eines Wärmebehandlungsofens und Wärmebehandlungsanlage**
Process for supplying controlled atmosphere gases into a heat treatment furnace and heat treatment plant
Procédé d'alimentation de gaz protecteur dans un four de traitement thermique et installation de traitement thermique

(30) Priorität: 07.12.1995 DE 19545764
(43) Veröffentlichungstag der Anmeldung: 11.06.1997
(73) Patentinhaber: Linde Gas Aktiengesellschaft, 82049 Höllriegelskreuth (DE)
(72) Erfinder: Strigl, Reinhard, Dipl.-Ing., 80995 München (DE)
(74) Vertreter: Kasseckert, Rainer

(56) Entgegenhaltungen:
- EP-A- 0 261 461
- EP-A- 0 482 992
- WO-A-93/21350
- US-A- 5 364 476

## Beschreibung

Die Erfindung betrifft ein Verfahren zur Schutzgasversorgung eines Wärmebehandlungsofens mit mehreren Zonen, insbesondere einer Einlauf- und Auslaufzone sowie einer Heizzone, bei dem das Schutzgas unter Verwendung von Ausgangsgas gewonnen wird, das mit einer vor Ort arbeitenden Luftzerlegungsanlage erzeugt wird. Ebenso bezieht sich die Erfindung auf eine entsprechende Wärmebehandlungsanlage.

Grundsätzlich ist es bekannt, CO- und H₂-haltige Schutz- oder Reaktionsgase für Wärmebehandlungen aus Luft und einem Kohlenwasserstoffgas (KW-Gas), insbesondere Erdgas, und mittels katalytischer Umsetzung der reaktiven Bestandteile, nämlich Sauerstoff und beispielsweise Methan, zu bilden. Die typische Bildungsreaktion, die eine unvollständige Verbrennung des KW-Gases darstellt, lautet hierbei wie folgt: ${\text{(O}}_{\text{2}} {\text{+ 4 N}}_{\text{2}} {\text{) + 2 CH}}_{\text{4}} {\text{→ 2 CO + 4 H}}_{\text{2}} {\text{+ 4 N}}_{\text{2}} \text{= Luft}$

Diese Reaktion wird üblicherweise mit einem neben dem oder den Wärmebehandlungsöfen angeordneten, im Kernstück aus einem Katalysator bestehenden Gasgenerator bewerkstelligt, und das im Generator gebildete, sogenannte Endogas wird im Regelfall ohne weitere Behandlung der zughörigen Wärmebehandlungsanlage zugeführt. Ebenso ist es bekannt, das gleiche Ausgangsgasgemisch in einer in einem Ofen angeordneten und auf diese Weise bereits auf ein höheres Temperaturniveau versetzten Katalysatorretorte umzusetzen und das Produktgas entweder direkt in den Ofen einfließen zu lassen oder auch abzuziehen und zu verteilen (siehe z.B. DE 39 42 810 A1.

Außerdem ist es auch bekannt, sogenannten kommerziellen Stickstoff, also Stickstoff der noch mit erheblichen Anteilen Sauerstoff (1% und mehr) verunreinigt ist auf diese Weise zu einer sauerstofffreien und somit brauchbaren Wärmebehandlungsatmophäre für metallisches Gut umzuwandeln (Fachartikel " Commercial Nitrogen - The Basis For A Universal Controlled Atmophere" aus Metal Science and Heat Treatment 1978, Heft 5/6, Seiten 377-381).

In jüngerer Zeit ist mehrfach vorgeschlagen worden, einen kommerziellen Stickstoff mit etwa 0,5 bis 5 % Sauerstoff vor Ort bei Wärmebehandlungen mit Hilfe von nunmehr entsprechend weit entwickelten adsorptiven oder permeativen Luftzerlegungseinheiten bereitzustellen und daraus wiederum - wie beschrieben - ein nahezu sauerstofffreies Schutzgas herzustellen (siehe z.B. US-PS 5 242 509 = EP 0 482 992 (von 1990) oder DE-PS 42 12 307 (1992)). Mit den geschilderten Verfahren wird jeweils ein nahezu sauerstofffreies, CO, H₂ und N₂ enthaltendes Behandlungsgas erhalten, das für verschiedenste Wärmebehandlungen geeignet ist.

Nachteilig bei den letztgenannten Verfahren unter Einsatz einer Luftzerlegung vor Ort ist jedoch, daß zur Nachreinigung des Unrein-Stickstoffs beträchtliche Mengen an Energie erforderlich sind, da ja die Gesamtmenge an Unreinstickstoff auf die zur katalytischen Umsetzung des Restsauerstoffs erforderliche Temperatur zu erwärmen ist, um die sauerstoffentfernende Reaktion auszulösen. Im Ergebnis wird zwar ein ausgezeichnetes Behandlungsgas erhalten, jedoch stellt sich die Frage, ob nicht beispielsweise mit angeliefertem Reinstickstoff in Kombination mit einer der bekannten Endogaserzeugungsmethoden identische Schutzgase ähnlich ökonomisch hergestellt werden können, wobei hierbei auf die Luftzerlegung vor Ort vollständig verzichtet werden kann.

EP-A-0 261 461 offenbart ein Verfahren zur Wärmebehandlung metallischer Werkstücke mittels eines Durchlaufofens. Die Behandlungsatmosphäre im Bereich der Heizzone wird in Form einer Gasmischung zugeführt, die durch eine katalytische Umsetzung eines Kohlenwasserstoffe und Luftenthaltenden Gases erzeugt wird. Die Bereiche bei dem Ofeneinlauf und dem Ofenauslauf werden mit Stickstoff versorgt.

Die Anmelderin hat sich vor diesem Hintergrund nunmehr speziell die **Aufgabe** gestellt, insbesondere die Ökonomie der Verfahren, die auf Basis der Luftzerlegung vor Ort arbeiten, zu verbessern.

Die Aufgabe wird erfindungsgemäß durch die Merkmale von Anspruch 1 gelöst.

Es wird also vorgeschlagen, den von der Zerlegungsanlage erhaltenen, sauerstoffverunreinigten Stickstoff unmittelbar, d.h. ohne Nachreinigung, als Schutzgas anzuwenden, und zwar in Ofenzonen, in denen der Sauerstoffgehalt des Schutzgases weniger kritisch ist. Dies sind im allgemeinen bei nicht kontinuierlichen Öfen der kältere, vor der Heizkammer liegende Zufuhr- und Entnahmetunnel (Vorkammer) oder bei Durchlaufanlagen der vor der Heizzone oder Behandlungskammer liegende Einlaufbereich (Eintrittkammer mit nachfolgender Zone) sowie die ausgangsseitig liegende Kühlzone oder Abkühlkammer der Anlage. In der Kühlzone wirkt das erfindungsgemäß nicht angewärmte Stickstoffschutzgas außerdem auch als besonders effektives Kühlgas. In der auf Behandlungstemperatur zu haltenden Zone oder Kammer eines Ofens ist jedoch die Anwendung des Unrein-Stickstoffs als Schutz- oder Behandlungsgas nicht möglich. Daher ist hier ein anderes Schutzgas anzuwenden, das erfindungsgemäß aus dem zweiten, insbesondere bei permeativen und adsorptiven Luftzerlegern anfallenden, sauerstoffreichen Produktgas wiederum durch katalytische Umsetzung mit einem Kohlenwasserstoffgas erzeugt wird. Hierbei ist als erstes anzumerken, daß - da lediglich noch die Heizzone mit Schutzgas zu versorgen ist - zunächst nur noch eine geringere Gasmenge erforderlich ist, die etwa die Hälfte bis 1/4 des Gesamtbedarfs eines Ofens umfaßt. Zudem ist in dieser Gasfraktion der umzusetzende Sauerstoffanteil sehr hoch - nämlich wenigstens etwa 25 % - so daß eine effektive Umsetzungsreaktion zwischen dem Sauerstoff des besagten Produktgases und einem entsprechend zuzumischenden KW-Gas gemäß ${\text{1,5 O}}_{\text{2}} {\text{+ 3,5 N}}_{\text{2}} {\text{+ 3 CH}}_{\text{4}} {\text{→ 3 CO + 6 H}}_{\text{2}} {\text{+ 3,5 N}}_{\text{2}}$stattfinden kann. Da bei dem hier angewandten Ausgangsgas ein relativ niedriger Stickstoffanteil vorliegt, ist der unnötig erhitzte Gasanteil im Vergleich zur oben angesprochenen Nachreinigung von Unrein-Stickstoff relativ niedrig und somit die Schutzgasbildung vergleichsweise energieökonomisch.

Hinsichtlich des zu erbringenden Aufwands ergibt sich ein Vorteil, wenn die Luftzerlegung vor Ort nicht kryogen, d.h. nicht nach der Tieftemperaturmethode, sondern permeativ oder adsorptiv ausgeführt wird.

Für ein vorteilhaftes Funktionieren der Erfindung ist es ferner vorteilhaft, wenn die überwiegend Stickstoff enthaltende Fraktion mit einer Reinheit von wenigstens 98,5% und die sauerstoffreiche Ausgangsgas-Fraktion mit 25 bis 35 % Sauerstoff hergestellt wird.

Eine besonders günstige Ausgestaltung des erfindungsgemäßen Vorgehens ist dadurch gekennzeichnet, daß das sauerstoffreiche Ausgangsgas mit einer im Wärmebehandlungsofen angeordneten Katalysatorretorte umgesetzt wird, wobei die Retorte und die Reaktionspartner auf eine Temperatur von über 500 °C, vorzugsweise über 800 °C, aufgeheizt werden, wozu die Retorte gegebenenfalls zusätzlich beheizt wird .

Ein erfindungsgemäßer Wärmebehandlungsofen wird in dem Anspruch 6 angegeben (die Gasleitungen enthalten selbstverständlich auch die notwendigen Ventile und Stellglieder).

Anhand der anliegenden Figur wird im folgenden ein Ausführungsbeispiel der Erfindung näher beschrieben.

Die Figur zeigt einen länglich ausgebildeten Durchlaufofen D mit einer Eintrittszone 3, einer mittig liegenden Heiz- und Behandlungszone 5 und einer Kühlzone 7. In der Heizzone 5 ist im Ofeninneren eine Katalysatorretorte 2, also ein ein Katalysatormaterial enthaltendes Aggregat, das an seinem Kopfende Gasauslaßöffnungen aufweist, angeordnet, das über Gasleitungen 6 und 8 einerseits mit einer auf Membranbasis, also permeativ arbeitenden Luftzerlegungsanlage 1 und dessen Sauerstoffausgang O ₂₊ in Verbindung steht und andererseits über Leitungen 6 und 10 mit einer Kohlenwasserstoffquelle CnHm, z.B. Erdgas, verbunden ist. An der Schnittstelle der Leitungen 8 und 10 ist ferner eine Misch- und Einstelleinheit 9 für die zufließenden Gase vorhanden. Der zweite Produktgasausgang N₂ des Luftzerlegers 1, also derjenige der ein stickstoffreiches Gas liefert, ist schließlich über Leitungen 11, 12 und 14 direkt mit dem Wärmebehandlungsofen verbunden, wobei die Gaszuleitung jedoch spezifisch in die Ofeneinlaufzone 3 - Leitung 12 - und in die Ofenauslaufzone 7 - Leitung 14 - erfolgt. Dem Mittelteil der Wärmebehandlungsanlage wird kein, unmittelbar vom Stickstoffausgang der Luftzerlegungsanlage stammendes, nicht weiterbehandeltes Gas zugeführt.

Ein erfindungsgemäßer Betrieb der gezeigten Anlage verläuft nunmehr wie folgt:

Der Schutzgasbedarf des gezeigten Durchlaufofens kann beispielsweise 150 m³/h betragen. Erfindungsgemäß wird nun die gezeigte, permeativ arbeitende Luftzerlegungsanlage 1 so eingestellt, daß etwa 110 m³ Stickstoffgas mit 99 %-iger Reinheit in der Stunde zur Verfügung gestellt werden. Dieses Stickstoffgas, das sogenannte Retentat, wird, ohne daraus weiteren Sauerstoff zu entfernen, in einer Quantität von jeweils 55 m³/h der Einlaufzone 3 und der Auslaufzone 7 des gezeigten Ofens zugeleitet. Die für die Heizzone 5 noch notwendigen, 40 m³/h an sehr sauerstoffarmem Schutzgas werden gemäß der Erfindung aus dem sauerstoffreichen Gas, dem sogenannten Permeat, gewonnen, das ebenfalls bei dem geschilderten Betrieb der Luftzerlegungsanlage 1 in größerer Menge anfällt. Im einzelnen erfolgt dies dadurch, daß 15,6 m³ dieses Permeats, das etwa 31 % Sauerstoff und 69 % Stickstoff enthält, im Mischer 9 mit 7 m³/h Erdgas (Methan) gemischt werden und das erhaltene Gasgemisch in der Katalysatorretorte 2 katalytisch zu einem etwa 24 % CO, 48 % H₂ und 28 % N₂ enthaltenden Schutzgas umgesetzt wird und als solches in die Heizzone 5 des Ofens entlassen wird. Hierbei ist - um die saubere Umsetzung der Ausgangsgase zu gewährleisten - der Katalysator 2, der vorzugsweise ein Nickelkatalysator ist, auf Temperaturen von oberhalb 800 C, vorzugsweise 900 bis 1050° C einzustellen.

Durch die durch nicht gezeigte Heizeinrichtungen auf beispielsweise 800 bis 900 C aufgeheizte Atmosphäre in der Heizzone 5 des Durchlaufofens D wird bereits ein Großteil der Wärmezufuhr zur Aufrechterhaltung dieses Temperaturniveaus gewährleistet. Eine zusätzlich Wärmemenge Q_{zu} kann gegebenenfalls durch eine in die Katalysatorretorte 2 integrierte Heizung aufgebracht werden. Durch thermokatalytische Umsetzung der obengenannten Ausgangsmengen an Erdgas und sauerstoffreichem Gas wird also die für die Heizzone erforderliche Schutzgasmenge von 40 m³/h erhalten. Überschüsse an sauerstoffreichem Permeat werden dabei über einen in der Gasleitung 8 installierten Auslaß A an die Umgebung abgegeben oder als O₂-angereicherte Luft den übrigen Strahlrohren statt Luft als Sauerstoffträger zur Beheizung der Strahlrohre vorteilhaft zugeleitet.

Insgesamt werden auf diese Weise dem Durchlaufofen D also 150 m³ Schutzgas/h zugeführt, wobei jeweils 55 m³ auf die Einlauf- bzw. Auslaufzone entfallen und der mittig im Ofen liegenden Heizzone die verbleibenden 40 m³ zugeführt werden. Das im Mittelteil des Ofens zugeführte Schutzgas stellt dabei ein im wesentlichen aus CO, H₂ und N₂ bestehendes Schutzgas dar, während das eingangs- und ausgangsseitig zugeführte Schutzgas aus nahezu reinem Stickstoff besteht, wobei die Stickstoffreinheit zur gänzlichen Vermeidung metallurgisch nachteiliger Effekte wenigstens etwa 99 % betragen sollte.

Durch die erfindungsgemäße Zuleitung unterschiedlich zusammengesetzter Schutzgase ergibt sich im übrigen eine über die Ofenlänge hinweg etwas variierende Schutzgaszusammensetzung, die zu einer ebenso örtlich variierenden Gasreaktivität führt, welche insbesondere in der Heizzone des Ofens ihre Spitze besitzt und die zu den Ofenenden hin abnimmt. Bei den beschriebenen Verhältnissen stellt sich nach Erfahrungen der Anmelderin in der Heizzone im Regelfall eine Atmosphäre mit etwa 12 % CO, 24 % H₂ und 64 % N₂ ein, womit eine für viele Glühbehandlungen besonders vorteilhafte Atmosphäre gegeben ist, die etwas reduzierende und hinsichtlich der Kohlungswirkung für viele Werkstoffe nahezu neutrale Eigenschaften aufweist. Im übrigen wird durch die Zufuhr des kalten Stickstoffschutzgases im Auslaufbereich des Durchlaufofens eine im Vergleich zu anderen Glühverfahren verbesserte Kühlleistung erzielt. Das erfindungsgemäße Verfahren weist also im Vergleich zu Verfahren, bei denen lediglich das Stickstoffprodukt eines vor Ort betriebenen Luftzerlegers zur Schutzgaserzeugung eingesetzt wird, Vorteile wie die verbesserte Ökonomie und die erhöhte Kühlleistung auf und stellt somit eine vorteilhafte Alternative zu diesen Verfahren dar.

## Patentansprüche

1. Verfahren zur Schutzgasversorgung eines Wärmebehandlungsofens mit mehreren Zonen, insbesondere einer Einlauf- und Hitzezone sowie gegebenenfalls einer Auslaufzone, bei dem den verschiedenen Zonen unterschiedliche Schutzgase zugeführt werden, **dadurch gekennzeichnet,**
daß das jeweilige Schutzgas unter Verwendung von Ausgangsgas gewonnen wird, das mit einer vor Ort arbeitenden Luftzerlegungsanlage erzeugt wird,
wobei die mit der Zerlegungsanlage erhaltene, überwiegend Stickstoff enthaltende Ausgangsgas-Fraktion mit einer Reinheit von wenigstens 98,5 % hergestellt wird
und ohne weitere Sauerstoffentfernung in die Einlauf- und gegebenenfalls die Auslaufzone des Ofens als Schutzgas eingeleitet wird
und wobei ein für die Heiz- oder Behandlungszone taugliches Schutzgas dadurch gewonnen wird, daß zumindest ein Teil der von der Zerlegungsanlage ebenfalls erzeugten sauerstoffreichen Fraktion, welche mit wenigstens 25 % Sauerstoffanteil hergestellt wird, mit einem Kohlenwasserstoffgas vermischt wird,
dieses Gemisch unter Wärmezufuhr katalytisch zu einem - neben Stickstoff - hauptsächlich Kohlenmonoxid und Wasserstoff enthaltenden Gasgemisch umgesetzt wird, und dieses Gasgemisch der Heizzone (Hitzezone) des Ofens als Schutzgas zugeführt wird.

2. Verfahren nach Anspruch 1, **dadurch gekennzeichnet,** daß die Luftzerlegung vor Ort permeativ oder adsorptiv ausgeführt wird.

3. Verfahren nach Anspruch 1 oder 2, **dadurch gekennzeichnet**, daß eine sauerstoffreiche Ausgangsgas-Fraktion mit 25 bis 35 % Sauerstoff hergestellt wird.

4. Verfahren nach einem der Ansprüche 1 bis 3, **dadurch gekennzeichnet,** daß das sauerstoffreiche Ausgangsgas mit einem Kohlenwasserstoffgas und mit einer im Wärmebehandlungsofen angeordneten Katalysatorretorte umgesetzt wird, wobei die Retorte und die Reaktionspartner auf eine Temperatur über 500 °C, vorzugsweise über 800 °C, aufgeheizt werden, wozu die Retorte gegebenenfalls zusätzlich beheizt wird.

5. Verfahren nach Anspruch 1, **dadurch gekennzeichnet,** daß das Kohlenwasserstoffgas Erdgas oder Propan ist.

6. Wärmebehandlungsofen mit einer Schutzgasversorgung, wobei die Einlauf- und gegebenfalls die Auslaufzone (3,7) des Ofens mit Gasversorgungsleitungen (12,14) ausgestattet sind und
wobei ein Umsetzungsaggregat (2) für Sauerstoff mit einem Kohlenwasserstoffgas vorhanden ist, welches sein Produktgas an die Heizzone (5) des Ofens abgibt bzw. weiterleitet und andererseits mit entsprechenden Gasquellen (CnHm) verbunden ist,
**dadurch gekennzeichnet,**
daß die Schutzgasversorgung zudem eine Luftzerlegungsanlage (1) umfaßt,
wobei einerseits der Produktgasausgang (N₂) der Luftzerlegungsanlage (1), der die weit überwiegend Stickstoff enthaltende Gas-Fraktion liefert (N₂), mit den Gasversorgungsleitungen (12,14) für die Einlauf- und gegebenfalls die Auslaufzone (3,7) des Ofens verbunden ist, und
wobei andererseits der Produktgasausgang (O₂₊) der Luftzerlegungsanlage (1), der die sauerstoffreiche Fraktion liefert, mit dem Umsetzungsaggregat (2) über Leitungen (8,6) in Verbindung steht.

## Claims

1. Method for the protective gas supply of a heat-treatment furnace having a plurality of zones, in particular an intake zone and a heat zone, and if appropriate an exit zone, in which different protective gases are fed to the various zones, characterized in that the respective protective gas is produced using starting gas which is generated by an air fractionation plant operating on site,
with the starting gas fraction which is obtained by the fractionation plant and predominantly contains nitrogen being produced at a purity of at least 98.5% and being introduced as protective gas without further oxygen removal into the intake zone and if appropriate the exit zone of the furnace
and with a protective gas which is suitable for the heating zone or treatment zone being produced by mixing at least part of the oxygen-rich fraction, which is also produced by the fractionation plant, and is produced having an oxygen content of at least 25%, with a hydrocarbon gas,
catalytically converting this mixture, with supply of heat, to a gas mixture which, in addition to nitrogen, chiefly comprises carbon monoxide and hydrogen, and feeding this gas mixture, as protective gas, to the heating zone (heat zone) of the furnace.

2. Method according to Claim 1, characterized in that the air fractionation is carried out on site by permeation or adsorption.

3. Method according to Claim 1 or 2, characterized in that an oxygen-rich starting gas fraction comprising 25 to 35% oxygen is produced.

4. Method according to one of Claims 1 to 3, characterized in that the oxygen-rich starting gas is reacted with a hydrocarbon gas and with a catalyst retort disposed in a heat-treatment furnace, the retort and the reaction partner being heated to a temperature above 500°C, preferably above 800°C, for which purpose the retort is if appropriate additionally heated.

5. Method according to Claim 1, characterized in that the hydrocarbon gas is natural gas or propane.

6. Heat-treatment furnace having a protective gas supply, in which the intake zone and if appropriate the outlet zone (3,7) of the furnace are fitted with gas supply lines (12,14) and
in which a reaction unit (2) for reaction of oxygen with a hydrocarbon gas is present, which unit releases or passes its product gas to the heating zone (5) of the furnace and is also connected to appropriate gas sources (CnHm), characterized in that
the protective gas supply additionally comprises an air fractionation plant (1) with firstly the product gas outlet (N₂) of the air fractionation plant (1) which delivers the gas fraction which predominantly comprises nitrogen (N₂), being connected to the gas supply lines (12,14) for the intake zone and if appropriate the exit zone (3,7) of the furnace, and
with, secondly, the product gas outlet (O₂₊) of the air-fractionation plant (1) which delivers the oxygen-rich fraction being connected to the reaction unit (2) via lines (8,6).

## Revendications

1. Procédé pour l'alimentation en un gaz de protection d'un four de traitement thermique présentant plusieurs zones, en particulier une zone d'entrée et une zone de chauffage ainsi que, le cas échéant, une zone de sortie, dans lequel on alimente en différents gaz de protection les différentes zones, caractérisé en ce que chaque gaz de protection est obtenu avec utilisation d'un gaz de départ, qui est produit avec une installation de séparation d'air fonctionnant sur place, la fraction de gaz de départ obtenue avec l'installation de séparation, contenant essentiellement de l'azote, étant produite avec une pureté d'au moins 98,5% et introduite sans autre élimination d'oxygène dans la zone d'entrée et, le cas échéant, dans la zone de sortie du four en tant que gaz de protection, et un gaz de protection convenant pour la zone de chauffage ou de traitement étant obtenu par le fait qu'au moins une partie de la fraction riche en oxygène, également produite par l'installation de séparation, cette fraction étant produite avec une proportion d'oxygène d'au moins 25%, est mélangée avec un gaz hydrocarbure, par le fait que ce mélange est transformé catalytiquement, avec apport de chaleur, en un mélange gazeux contenant essentiellement, outre de l'azote, du monoxyde de carbone et de l'hydrogène, et par le fait que ce mélange gazeux est amené à la zone de chauffage (zone chaude) du four en tant que gaz de protection.

2. Procédé selon la revendication 1, caractérisé en ce que la séparation d'air sur place est réalisée par perméation ou adsorption.

3. Procédé selon la revendication 1 ou 2, caractérisé en ce qu'on produit une fraction de gaz de départ riche en oxygène, contenant 25 à 35% d'oxygène.

4. Procédé selon l'une quelconque des revendications 1 à 3, caractérisé en ce que le gaz de départ riche en oxygène est transformé avec un gaz hydrocarbure et avec une cornue de catalyseur disposée dans le four de traitement thermique, la cornue et les partenaires de réaction étant chauffés à une température supérieure à 500°C, de préférence supérieure à 800°C, la cornue étant à cette fin le cas échéant chauffée en supplément.

5. Procédé selon la revendication 1, caractérisé en ce que le gaz hydrocarbure est du gaz naturel ou du propane.

6. Four de traitement thermique avec une alimentation en gaz de protection, la zone d'entrée et, le cas échéant, la zone de sortie (3, 7) du four étant équipées de conduites d'alimentation en gaz (12, 14) et un aggrégat de transformation (2) pour l'oxygène avec un gaz hydrocarbure étant présent, qui délivre son gaz produit à la zone de chauffage (5) du four ou selon le cas le transporte, et qui est d'autre part raccordé à des sources de gaz (CnHm) correspondantes, caractérisé en ce que l'alimentation en gaz de protection comporte en outre une installation de séparation d'air (1), la sortie de gaz produit (N₂) de l'installation de séparation d'air (1), qui fournit la fraction de gaz contenant essentiellement de l'azote (N₂), étant d'une part raccordée aux conduites d'alimentation en gaz (12, 14) pour la zone d'entrée et, le cas échéant, la zone de sortie (3, 7) du four, et la sortie de gaz produit (O₂₊) de l'installation de séparation d'air (1), qui fournit la fraction riche en oxygène, étant d'autre part en liaison avec l'aggrégat de transformation (2) via des conduites (8, 6).
